# EUROPÄISCHE PATENTSCHRIFT

(11) **EP 0 093 873 B1**
(45) Veröffentlichungstag und Bekanntmachung des Hinweises auf die Patenterteilung: **19.10.1988**
(21) Anmeldenummer: 83103272.7
(22) Anmeldetag: 02.04.1983
(51) Int. Cl.: E01D 15/12

(54) **Kraftfahrzeug zum Transportieren und Verlegen einer Festbrücke**
Bridge transporting and laying vehicle
Véhicule pour le transport et la mise en place d'un pont

(30) Priorität: 08.05.1982 DE 3217435
(43) Veröffentlichungstag der Anmeldung: 16.11.1983
(73) Patentinhaber: Fried. Krupp Gesellschaft mit beschränkter Haftung, 45143 Essen (DE)
(72) Erfinder: Echtler, Theodor, D-6750 Kaiserslautern 32 (DE); Hunsinger, Werner, D-6750 Kaiserslautern (DE); Quinot, Martin, D-6799 Selchenbach (DE)

(56) Entgegenhaltungen:
- DE-A- 2 641 807
- DE-A- 2 926 594
- DE-B- 1 224 350
- DE-B- 2 166 758

## Beschreibung

Die Erfindung betrifft ein Kraftfahrzeug, insbesondere Rad- oder Kettenfahrzeug, zum Transportieren und Verlegen einer Festbrücke im freien Vorbau mit einem Brückenträger, der auf einer in Längsrichtung des Kraftfahrzeugs angeordneten Verschiebebahn als Ganzes verschieblich gelagert ist, und mit einer auf dem Brückenträger angeordneten Verlegeeinrichtung zum Ablegen der Festbrücke hinter den Brückenträger, sowie mit Bodenabstützelementen.

Ein Fahrzeug, bei dem eine von ihm transportierte Festbrücke im sogenannten freien Vorbau verlegt wird, ist in der DE-A-2 926 594 beschrieben. Auf dem Kastenrahmen dieses Fahrzeuges ist ein Hilfsrahmen montiert, auf dem ein in Längsrichtung des Fahrzeugges verschiebbarer Brückenträger gelagert ist. Auf dem Brückenträger ist eine Verlegeeinrichtung angeordnet, mit der die ebenfalls auf dem Brückenträger ruhende Festbrücke hinter dem Brückenträger abgelegt werden kann.

Im Transportbetrieb wird die Festbrücke in zwei Brückensegmente aufgeteilt und übereinander gestapelt. Für den Verladevorgang wird der Brückenträger so weit nach vorn geschoben, daß die Festbrücke nach Kupplung der Brückensegmente durch die Verlegeeinrichtung hinter dem Brückenträger abgelegt werden kann. Zum Kuppeln der beiden Brückensegmente wird das untere Brückensegment nach vorn geschoben und das obere Brückensegment abgesenkt. Mittels eines Verlegearms der Verlegeeinrichtung wird dann die gekuppelte Festbrücke über das zu überbrückende Hindernis freitragend und mit ihrem Schwerpunkt weit hinter dem Brückenträger vorgeschoben und dann abgelegt. Nach Aufnahme der Festbrücke wird sie wieder durch Zurückschieben des Brückenträgers in eine Position gebracht, die eine optimale Achslastverteilung für den Fahrbetrieb ergibt und damit dem Fahrzeug eine bessere Manövrierfähigkeit verleiht.

Grundlegende Voraussetzung für eine solche Verlegung im freien Vorbau ist, daß das durch die frei auskragende Brücke hervorgerufene Kippmoment kleiner sein muß als das Standmoment des Fahrzeugs. Bei gegebenem Fahrzeuggewicht ist hierdurch die maximal verlegbare Brückenlänge festgelegt. Zur Erhöhung der Brückenlänge muß man, da das Kippmoment kaum beeinflußbar ist, das Standmoment erhöhen. Der zuvor beschriebene verschiebbare Brückenträger ist jedoch dazu ungeeignet.

Zwar weist das Fahrzeug nach der DE-A-2 926 594 zusätzlich unterhalb der über die Vorderachse ragenden Fahrerkabine Stützbeine auf, die das Fahrzeug am Boden beim Verlegen der Festbrücke abstützen. Das auf Grund der Achsen gegebene standmoment des Fahrzeugs wird hierdurch jedoch nicht entscheidend verbessert.

Für das Verlegen von Festbrücken, deren Kippmoment größer ist als das Standmoment des Transportfahrzeuges, ist deshalb eine andere Verlegetechnik entwikkelt worden, bei der zunächst ein teleskopisch ausfahrbarer Vorbauträger mit seinem freien Ende bis zum anderen Ufer (DE-B-1 224 350) oder zumindest bis über einen Teil des zu überbrückenden Hindernisses (DE-B-2 166 758) ausgebracht wird, um sich dort abzustützen. Über diesen Vorbauträger oder an ihm hängend wird dann die Festbrücke mit ihrem freien Ende bis zum anderen Ufer bzw. bis über einen Teil des zu überbrückenden Hindernisses verschoben, wobei der Schwerpunkt der Festbrücke immer innerhalb des Bereichs des Vorbauträgers bleibt. Danach wird die Festbrücke abgelegt und fixiert.

Da solche Vorbauträger sehr leicht ausgebildet werden können, beeinträchtigen sie die Stabilität des Verlegefahrzeuges selbst bei großen zu überbrückenden Hindernissen nicht wesentlich. Nachteilig ist jedoch, daß Vorbauträger - insbesondere wenn sie über größere Entfernungen gehen sollen - kompliziert sind und zusätzlich zu der. Festbrücke selbst transportiert werden müssen.

Zur Erhöhung der Standsicherheit von Brückenlegefahrzeugen ist in der DE-A-2 641 807 ferner vorgeschlagen, Stützbeine vorzusehen, die sich nach vorn vor die Front des Fahrzeuges schwenken lassen. Dies macht jedoch einen entsprechend verlängerten Verlegearm erforderlich, damit die Festbrücke hinter den Stützbeinen abgelegt werden kann. Da die Stützbeine zudem am Fahrzeug selbst angebracht sind, kann ihre Vorlage nach dem Verschwenken aus Festigkeitsgründen nur relativ gering sein, so daß die Standsicherheit bei längeren Festbrücken ebenfalls nicht ausreichend ist.

Der Erfindung liegt die Aufgabe zugrunde, ein Kraftfahrzeug der eingangs genannten Art so auszubilden, daß mit ihm trotz leichter Konstruktion Festbrücken im freien Vorbau verlegt werden können, die erheblich länger sind als die derzeit bekannten, im freien Vorbau verlegbaren Festbrücken.

Diese Aufgabe wird erfindungsgemäß dadurch gelöst, daß der Brückenträger als selbsttragender Schieberahmen ausgebildet und über mindestens ein Ende des Kraftfahrzeuges auskragend ausschiebbar ist und daß an ihm die Bodenabstützelemente zur Abstützung des jeweils auskragenden Teils des Schieberahmens angeordnet sind, wodurch ein Hebelarm zwischen Bodenabstützelementen und Schwerpunkt des Kraftfahrzeugs entsteht, der das stabilisierende Moment bei ausgefahrenem Schieberahmen beträchtlich vergrößert.

Im Unterschied zum in der DE-A-2 926 594 beschriebenen Kraftfahrzeug ist hier der Schieberahmen zusammen mit der Festbrücke über zumindest ein Ende des Kraftfahrzeuges hinaus bewegbar und wird dann dort durch die Bodenabstützelemente aufgefangen. Hierdurch entsteht ein entsprechend langer Hebelarm zwischen den Bodenabstützelementen und dem Schwerpunkt des Kraftfahrzeuges, so daß das Standmoment bei ausgefahrenem Schieberahmen wesentlich größer ist als bei den bekannten Lösungen. Auf diese Weise können selbst mit leichten Kraftfahrzeugen sehr lange Festbrücken im freien Vorbau verlegt werden.

Ein weiterer Vorteil besteht darin, daß durch den Schieberahmen zwischen Kraftfahrzeug und Verlegeeinrichtung eine klare Schnittstelle besteht. Dies erleichtert die Umrüstung eines Serienkraftfahrzeugs zu einem Brückentegefahrzeug, da diese Umrüstung sich im wesentlichen auf den Anbau der Führungsschienen oder Rollen und den Einbau einer Hydraulikpumpe beschränkt. Zwischen Kraftfahrzeug und Schieberahmen gibt es nur wenige Verbindungsleitungen für die Energieversorgung, so daß der Rahmen vom Kraftfahrzeug getrennt und abgestellt werden kann. Dies erleichtert die Wartung und verringert die Ausfallzeiten des gesamten Systems, da Kraftfahrzeuge und Rahmen untereinander austauschbar sind.

In Ausbildung der Erfindung ist vorgesehen, daß der Schieberahmen um annähernd seine gesamte Länge über das eine Ende oder über die Enden des Kraftfahrzeugs hinausbewegbar ist, um einen möglichst langen Hebelarm zu erhalten. In gleicher Richtung wirkt auch die Maßnahme, die Bodenabstützelemente an dem Ende des jeweils auskragenden Teils des Schieberahmens anzuordnen. Dabei sollten die Bodenabstützelemente als ausfahrbare oder ausschwenkbare Stützbeine ausgebildet sein.

Die verschiebliche Lagerung des Schieberahmens kann auf unterschiedliche Weise geschehen. Nach der Erfindung ist vorgesehen, daß der Schieberahmen durch Rollen auf dem Kraftfahrzeug gelagert ist, da sich hierdurch eine besonders leicht-gängige Verschiebung ergibt. Dabei sollte er auch durch vertikal gelagerte Rollen seitlich geführt werden.

Bei einer Ausführungsform sind die Rollen am Schieberahmen gelagert und laufen in am Kraftfahrzeug angebrachten Führungsschienen. Diese Ausbildung bietet sich vor allem dann an, wenn der Schieberahmen nur einen Rollensatz im Bereich des nicht hinausbewegbaren Endes aufweist, ansonsten jedoch lose auf dem Kraftfahrzeug aufliegt. Dabei sollte der Schieberahmen durch die Bodenabstützelemente so weit anhebbar sein, daß sein hinausbewegbares Ende leicht vom dortigen Kraftfahrzeugende abhebt. Wird dieses Abheben durchgeführt, so kann das Kraftfahrzeug so weit vorfahren, bis der Rollensatz am hinteren Ende der Führungsschienen anschlägt, wobei der Schieberahmen auf den Bodenabstützelementen stehen bleibt. Die Festbrücke kann dann durch die Verlegeeinrichtung abgelegt werden. Der Vorteil dieser Ausführungsform besteht darin, daß kein eigener Antrieb zum Ausschieben des Schieberahmens notwendig ist. Allerdings ist diese Ausführungsform nur bei relativ ebenem Gelände einsetzbar.

Alternativ dazu kann vorgesehen sein, daß der Schieberahmen über zwei in Kraftfahrzeuglängsrichtung im Abstand zueinander angeordnete Rollensätze verschieblich gelagert ist. Bei dieser Ausführungsform wird der Schieberahmen für den Verlegevorgang bei stehendem Kraftfahrzeug mit der Festbrücke nach hinten freitragend hinausbewegt. Erst nach vollständigem Hinausbewegen werden die Bodenabstützelemente abgelassen.

Bei dieser Ausführungsform sollten die Rollensätze am Kraftfahrzeug im Bereich des Endes bzw. der Enden angeordnet sein, über das bzw. die der Schieberahmen hinausbewegbar ist, oder am Schiebrahmen und die Führungsschienen am Kraftfahrzeug.

Schließlich sieht die Erfindung vor, daß die Festbrücke auf dem Schieberahmen und/oder der Schieberahmen unter der Festbrücke bewegbar sind, damit der Schwerpunkt der Festbrücke insbesondere in gekuppeltem Zustand immer in einer günstigen Lage gehalten werden kann, bevor der eigentliche Verlegevorgang beginnt.

In der Zeichnung ist die Erfindung an Hand zweier Ausführungsbeispiele näher veranschaulicht. Es zeigen :
Fig. 1 bis 8 ein Kraftfahrzeug mit Festbrücke beim Verlegevorgang in verschiedenen Stellungen und
Fig. 9 eine andere Ausführungsform eines Kraftfahrzeugs mit Festbrücke beim Verlegevorgang.

Das in den Figuren 1 bis 8 dargestellte Brückenlegefahrzeug 1 hat einen Fahrgestellrahmen 2 mit vorn angesetzter Fahrerkabine 3. Am Fahrgestellrahmen 2 sind vier Radachsen 4, 5, 6, 7 aufgehängt.

Auf dem Fahrgestellrahmen 2 ist ein in Gitterbauweise ausgebildeter Schieberahmen 8 aufgesetzt, der zu beiden Seiten in Längsrichtung verlaufende Führungsschienen 9 aufweist. Er ist beweglich auf zwei im hinteren Bereich am Fahrgestellrahmen 2 angebrachte, im Abstand zueinander angeordnete Rollensätze 10, 11 mit jeweils zwei gegenüberliegenden Rollen oder Rollengruppen gelagert, die in die Führungsschienen 9 am Schieberahmen 8 einfassen. Am hinteren Ende des Schieberahmens 8 sind zu beiden 'Seiten je ein nach unten ausfahrbares Stützbein 13 befestigt.

Auf dem Schieberahmen 8 ist eine zweiteilige Festbrücke 12 angeordnet. Ein am vorderen Ende des Schieberahmens 8 angelenkter Ausleger 14 und ein am hinteren Ende des Schieberahmens 8 angeordneter Verlegearm 15 gehören zu einer Verlegeeinrichtung, mittels der die Festbrücke 12 in der Abfolge, wie sie in den Fig. 2 bis 8 dargestellt ist, über beispielsweise ein Gewässer 16 gespannt werden kann.

In Figur 1 ist die Fahrtstellung des Brückenlegefahrzeugs 1 dargestellt, bei der der Schieberahmen 8 ganz auf dem Fahrgestellrahmen 2 sitzt, die Stützbeine 13 hochgezogen und die Festbrücke 12 in zwei Brückensegmente 17.18 aufgeteilt sind, die übereinander geschoben sind.

Figur 2 zeigt den Beginn des Verlegevorgangs am Ufer 19 des Gewässers 16. Hierzu wird das untere Brückensegment 18 nach hinten über den Verlegearm 15 herausbewegt und mit diesem etwas nach unten geschwenkt, während sich das obere Brückensegment 17, geführt von dem Ausleger 14 und einem Hilfsarm 20, schräg nach vornunten bewegt.

In Figur 3 sind die beiden Brückensegmente 17, 18 nach Absenken des linken Brückensegments 17 und Hochschwenken des rechten Brückensegments 18 miteinander in der Mitte gekuppelt.

Wie Figur 4 zeigt, wird dann die gekuppelte Festbrücke 12 als Ganzes nach vorn, also in Fahrtrichtung bewegt, um eine bessere Schwerpunktlage für den nachfolgenden Vorgang zu erreichen. Diesen zeigt Figur 5. Mit ganz nach vorn bewegter Festbrücke 12 wird nun der Schieberahmen 8 nach hinten ausgefahren, wobei er durch die Rollensätze 10, 11 geführt wird. Die Bewegung der Festbrücke 12 nach vorn und die des Schieberahmens 8 nach hinten kann dabei gleichzeitig oder auch nacheinander verlaufen, wobei jedoch zweckmäßigerweise der Schwerpunkt der Festbrücke 12 immer über dem Kraftfahrzeug 1 und vorzugsweise vor der Hinterachse 7 liegen sollte. Figur 6 zeigt die Endstellung des Schieberahmens. 8 mit ausgefahrenen und sich deshalb auf dem Boden abstützenden Stützbeinen 13, so daß der Schieberahmen 8 nun an beiden Enden nach Art einer Brücke abgestützt ist.

Figur 7 zeigt, wie die Festbrücke 12 aus ihrer in den Figuren 5 und 6 gezeigten vorderen Stellung ganz nach hinten ausgefahren worden ist und - was hier nicht vollständig zu sehen ist - das Gewässer 16 überspannt. Es ist dies der kritische Belastungszustand, bei dem das von der Festbrücke 12 ausgehende Kippmoment am größten ist. Das Gewicht der Festbrücke 12 wird jedoch über die Stützbeine 13 direkt in den Boden geleitet, wobei der Schieberahmen 8 und vor allem das schwere Brückenlegefahrzeug 1 sozusagen als Gegengewicht wirken. Aufgrund des ausgefahrenen Schieberahmens 8 ist dabei der wirksame Hebelarm, an dem das Brückenlegefahrzeug 1 mit seinem Schwerpunkt angreift, außerordentlich groß, so daß selbst bei leichteren Brückenlegefahrzeugen 1 sehr lange und deshalb schwere Festbrücken 12 verlegt werden können.

In Figur 8 ist der Verlegearm 15 ganz nach unten geschwenkt, so daß die Festbrücke 12 an beiden Ufern 19 zur Auflage gekommen ist. Nach Entkuppeln vom Verlegearm 15 kann die Festbrücke 12 befahren werden. Das Aufnehmen der Festbrücke 12 geht im wesentlichen in umgekehrter Reihenfolge vor sich.

Figur 9 zeigt eine etwas abweichende Ausführungsform eines Brückenlegefahrzeugs 21. Wie beim Ausführungsbeispiel nach den Figuren 1 bis 8 weist das Brückenlegefahrzeug 21 einen Fahrgestellrahmen 22 mit vorn angesetzter Fahrerkabine 23 sowie vier Radachsen 24, 25, 26, 27 auf.

Auf dem Fahrgestellrahmen 22 ist gleichfalls ein Schieberahmen 28 aufgesetzt, allerdings anders als bei dem in den Figuren 1 bis 8 dargestellten Beispiel. Hier weist nämlich der Fahrgestellrahmen 22 zwei im Abstand nebeneinander angeordnete, in Längsrichtung verlaufende Führungsschienen 29 auf. Am in Fahrtrichtung gesehen vorderen Ende weist der Schieberahmen 8 nur einen Rollensatz 30 auf, dessen beiderseitige Rollen von innen in die Führungsschienen 29 einfassen, so daß sie in vertikaler Richtung abgestützt sind. Im hinteren Bereich des Fahrgestellrahmens 22 sind senkrecht gelagerte Rollen 31 angeordnet, die die seitliche Bewegung des Schieberahmens 28 begrenzen.

Auf dem Schieberahmen 28 ist eine Festbrücke 32 mit Brückensegmenten 33, 34 angeordnet, die bei dieser Darstellung schon miteinander gekuppelt sind. Am hinteren Ende des Schieberahmens 28 sind - wie bei der Ausführung nach den Figuren 1 bis 8 - ein Verlegearm 35 sowie Abstützbeine 36 angebracht.

Der Verlegevorgang gestaltet sich bei dieser Ausführungsform wie folgt :
In der Fahrstellung nehmen Schieberahmen 28, Stützbeine 36, Verlegearm 35 und die Brückensegmente 33, 34 dieselbe Position wie in Figur I ein, nur daß der Schieberahmen 28 vorn auf dem Rollensatz 30 in den Führungsschienen 29 und hinten lose und seitlich geführt durch die Rollen 31 aufliegt. Zum Ablegen der Festbrücke 32 werden dann zunächst die Stützbeine 36 so weit abgesenkt, daß der Schieberahmen 28 leicht vom Heck des Brückenlegefahrzeugs 21 abhebt.

Dann fährt das Brückenlegefahrzeug 21 vor, wobei der Schieberahmen 28 wegen der ausgefahrenen Stützbeine 36 an seinem Platz bleibt und der Rollensatz 30 in den Führungsschienen 29 nach hinten rollt. Das Brückenlegefahrzeug 21 fährt so weit vor, bis der Rollensatz 30 am hinteren Ende der Führungsschiene 29 anschlägt. Anschließend werden die Stützbeine 36 wieder soweit eingefahren, daß der Schieberahmen 28 gerade auf dem Heck des Brückenlegefahrzeugs 21 zur Auflage kommt. Anschließend wird die Festbrücke 32 in gleicher Weise, wie in den Figuren 2 und 3 gezeigt, auseinandergezogen und gekuppelt. Dann wird sie über das jeweilige Hindernis, beispielsweise ein Gewässer, vorgeschoben, bis sie nur noch an dem Verlegearm 35 entsprechend Figur 7 hängt. Dann wird die Festbrücke 32-wie in Figur 8 dargestellt - abgelegt.

Das Aufschieben des Schieberahmens 28 auf das Brückenlegefahrzeug 21 geschieht in der Weise, daß er durch die Stützbeine 36 wieder leicht angehoben wird und das Brückeniegefahrzeug 1 soweit zurücksetzt, bis der Rollensatz 30 am vorderen Ende der Führungsschiene 29 anschlägt. Die Stützbeine 36 werden im Anschluß daran wieder ganz eingefahren und der Schieberahmen 28 auf dem Brückenlegefahrzeug 21 verriegelt.

## Patentansprüche

1. Kraftfahrzeug (1, 21), insbesondere Rad-oder Kettenfahrzeug, zum Transportieren und Verlegen einer Festbrücke (12, 32) im freien Vorbau mit einem Brückenträger (8, 28), der auf einer in Längsrichtung des Kraftfahrzeuges (1, 21) angeordneten Verschiebebahn als Ganzes verschieblich gelagert ist, und einer auf dem Brückenträger (8, 28) angeordneten Verlegeeinrichtung (14, 15) zum Ablegen der Festbrücke (12, 32) hinter dem Brückenträger (8, 28), sowie mit Bodenabstützelementen (13, 36), dadurch gekennzeichnet, daß der Brückenträger als selbsttragender Schieberahmen (8, 28) ausgebildet und über mindestens ein Ende des Kraftfahrzeugs (1, 21) auskragend verschiebbar ist, und daß an ihm die Bodenabstützelemente (13, 36) zur Abstützung des jeweils auskragenden Teils des Schieberahmens (8, 28) angeordnet sind, wodurch ein Hebelarm zwischen Bodenabstützelementen (13, 36) und Schwerpunkt des Kraftfahrzeugs (1, 21) entsteht, der das stabilisierende Moment bei ausgefahrenem Schieberahmen (8, 28) beträchtlich vergrößert.

2. Kraftfahrzeug nach Anspruch 1, dadurch gekennzeichnet, daß der Schieberahmen (8, 28) um annähernd seine gesamte Länge über das Ende bzw. über die Enden des Kraftfahrzeugs (1, 21) hinausbewegbar ist.

3. Kraftfahrzeug nach Anspruch 1 oder 2, dadurch gekennzeichnet, daß die Bodenabstützelemente (13, 36) an dem Ende des jeweils auskragenden Teils des Schieberahmens (8, 28) angeordnet sind.

4. Kraftfahrzeug nach einem der Ansprüche 1 bis 3, dadurch gekennzeichnet, daß die Bodenabstützelemente als ausfahrbare oder ausschwenkbare Stützbeine (8, 28) ausgebildet sind.

5. Kraftfahrzeug nach einem der Ansprüche 1 bis 4, dadurch gekennzeichnet, daß der Schieberahmen (8, 28) durch Rollen auf dem Kraftfahrzeug (1, 21) gelagert ist.

6. Kraftfahrzeug nach Anspruch 5, dadurch gekennzeichnet, daß der Schieberahmen (28) durch vertikal gelagerte Rollen (31) geführt ist.

7. Kraftfahrzeug nach Anspruch 5 oder 6, dadurch gekennzeichnet, daß die Rollen (30) am Schieberahmen (28) gelagert sind und in am Kraftfahrzeug (21) angebrachten Führungsschienen (29) laufen..

8. Kraftfahrzeug nach Anspruch 7, dadurch gekennzeichnet, daß der Schieberahmen (28) nur einen Rollensatz (30) im Bereich des nicht hinausbewegbaren Endes aufweist.

9. Kraftfahrzeug nach Anspruch 8, dadurch gekennzeichnet, daß der Schieberahmen (28) durch die Bodenabstützelemente (36) so weit anhebbar ist, daß sein hinausbewegbares Ende leicht vom dortigen Fahrzeugende abhebt.

10. Kraftfahrzeug nach einem der Ansprüche 5 bis 7, dadurch gekennzeichnet, daß der Schieberahmen (8) über zwei in Fahrzeuglängsrichtung im Abstand zueinander angeordnete Rollensätze (10, 11) mit Rollen verschieblich gelagert ist.

11. Kraftfahrzeug nach Anspruch 10, dadurch gekennzeichnet, daß die Rollensätze (10, 11) am Kraftfahrzeug (1) im Bereich des.Endes bzw. der Enden angeordnet sind, über das bzw. die der Schieberahmen (8) hinausschiebbar ist.

12. Kraftfahrzeug nach einem der Ansprüche 1 bis 11, dadurch gekennzeichnet, daß die Festbrücke (12, 32) auf dem Schieberahmen (8. 28) und/oder der Schieberahmen (8, 28) unter der Festbrücke (12, 32) verschiebbar ist.

## Claims

1. A motor vehicle (1, 21), more particularly a wheeled or tracked vehicle, for transporting and laying a freely launched fixed bridge (12, 32) and having : a bridge carrier (8, 28) mounted to slide as a whole on a slideway disposed longitudinally of the motor vehicle (1, 21) ; a laying system (14, 15) disposed on the bridge carrier (8, 28) for depositing the fixed bridge (12, 32) to the rear of the bridge carrier (8, 28) ; and ground-contacting supporting elements (13, 36), characterized in that the bridge carrier takes the form of a self- supporting sliding frame (8, 28) and can be slid cantilevered over at least one end of the motor vehicle (1, 21), and the ground-contacting supporting elements (13, 36) for supporting the particular cantilevered part of the sliding frame (8, 28) are disposed on the bridge carrier, so that a lever arm is produced between the ground-contacting supporting elements (13, 36) and the centre of gravity of the motor vehicle (1,21) which appreciably increases the stabilizing force when the sliding frame (8, 28) is extended.

2. A motor vehicle according to claim 1, characterized in that the sliding frame (8, 28) can be moved by substantially its whole length beyond the or each end of the motor vehicle (1, 21).

3. A motor vehicle according to claims 1 or 2, characterized in that the ground-contacting supporting elements (13, 36) are disposed at the end of the particular cantilevered part of the sliding frame (8, 28).

4. A motor vehicle according to claims 1 to 3, characterized in that the ground-contacting supporting elements take the form of extendible or outwardly pivotable supporting legs (8, 28).

5. A motor vehicle according to claims 1 to 4, characterized in that the sliding frame (8, 28) is mounted on the motor vehicle (1, 21) via rollers.

6. A motor vehicle according to claim 5, characterized in that the sliding frame (28) is guided by vertically mounted rollers (31).

7. A motor vehicle according to claims 5 or 6, characterized in that the rollers (30) are mounted on the sliding frame (28) and run in guide rails (29) disposed on the motor vehicle (21).

8. A motor vehicle according to claim 7, characterized in that the sliding frame (28) has only one set of rollers (30) in the zone of that end which cannot be moved outwards.

9. A motor vehicle according to claim 8, characterized in that the sliding frame (28) can be raised by the ground-contacting supporting elements (36) to such an extent that its end which can be moved outwards readily lifts off that end of the vehicle.

10. A motor vehicle according to one of claims 5 to 7, characterized in that the sliding frame (8) is mounted to slide by rollers via two sets (10,11) of rollers spaced out in the longitudinal direction of the vehicle.

11. A motor vehicle according to claim 10, characterized in that the sets (10, 11) of rollers are disposed on the vehicle (1) in the zone of the or each end beyond which the or each sliding frame (8) can be slid out.

12. A motor vehicle according to claims 1 to 11, characterized in that the fixed bridge (12, 32) can be slid on the sliding frame (8, 28) and/or the sliding frame (8, 28) can be slid under the fixed bridge (12, 32).

## Revendications

1. Véhicule automobile (1, 21), notamment véhicule à roues ou à chenilles, destiné au transport et à la pose d'un pont fixe (12,32) en porte-à-faux, comportant un support de pont (8, 28) qui est monté comme un ensemble coulissant sur une voie de coulissement disposée dans la direction longitudinale du véhicule (1, 21) ainsi qu'un dispositif de pose (14, 15) disposé sur le support de pont (8, 28), destiné à la pose du pont fixe (12, 32) à l'arrière du support de pont (8, 28) et des éléments d'appui sur le sol (13, 36), caractérisé en ce que le support de pont est un châssis coulissant (8, 28) autoportant qui peut coulisser en porte-à-faux par au moins une extrémité du véhicule (1, 21), et en ce que les éléments d'appui sur le sol (13,36) servant à soutenir la partie en porte-à-faux du châssis coulissant (8, 28) sont disposés sur ce dernier, un bras de levier se formant entre les éléments d'appui sur le sol (13, 36) et le centre de gravité du véhicule (1, 21), ce bras de levier augmentant considérablement le couple de stabilisation lorsque le châssis coulissant (8, 28) est en position sortie.

2. Véhicule automobile selon la revendication 1, caractérisé en ce que le châssis coulissant (8, 28) peut coulisser d'à peu près toute sa longueur au-delà de l'extrémité ou des extrémités du véhicule (1, 21).

3. Véhicule automobile selon la revendication 1 ou 2, caractérisé en ce que les éléments d'appui sur le sol (13, 36) sont disposés à l'extrémité de la partie en porte-à-faux du châssis coulissant (8, 28).

4. Véhicule automobile selon l'une des revendications 1 à 3, caractérisé en ce que les éléments d'appui sur le sol sont des béquilles (8, 28) coulissantes ou pivotantes.

5. Véhicule automobile selon l'une des revendications 1 à 4, caractérisé en ce que le châssis coulissant (8, 28) est supporté sur le véhicule (1, 21) par des rouleaux.

6. Véhicule automobile selon la revendication 5, caractérisé en ce que le châssis coulissant (28) est guidé par des rouleaux (31) montés verticalement.

7. Véhicule automobile selon la revendication 5 ou 6, caractérisé en ce que les rouleaux (30) sont montés sur le châssis coulissant (28) et se déplacent dans des rails de guidage (29) placés sur le véhicule (21).

8..Véhicule automobile selon la revendication 7, caractérisé en ce que le châssis coulissant (28) ne comporte qu'un jeu de rouleaux (30) dans la zone de l'extrémité ne coulissant pas à l'extérieur.

9. Véhicule automobile selon la revendication 8, caractérisé en ce que le châssis coulissant (28) peut être relevé par les éléments d'appui sur le sol (36) suffisamment haut pour que son extrémité coulissant à l'extérieur se détache légèrement de l'extrémité concernée du véhicule.

10. Véhicule automobile selon l'une des revendications 5 à 7, caractérisé en ce que le châssis coulissant (8) est monté coulissant par l'intermédiaire de deux jeux de rouleaux (10, 11) comportant des rouleaux, disposés espacés dans la direction longitudinale du véhicule.

11. Véhicule automobile selon la revendication 10, caractérisé en ce que les jeux de rouleaux (10, 11) sont disposés sur le véhicule (1) dans la zone de l'extrémité ou des extrémités au-delà de laquelle ou desquelles peut coulisser le châssis coulissant (8).

12. Véhicule automobile selon l'une des revendications 1 à 11, caractérisé en ce que le pont fixe (12, 32) peut coulisser sur le châssis coulissaht (8, 28) et/ou le châssis coulissant (8, 28) peut coulisser sous le pont fixe (12, 32).
